# FASCICULE DE BREVET EUROPEEN

(11) **EP 1 343 595 B1**
(45) Date de publication et mention de la délivrance du brevet: **08.09.2004**
(21) Numéro de dépôt: 00988523.7
(22) Date de dépôt: 22.12.2000
(51) Int. Cl.: B05C 1/08

(54) **PROCEDE D'ENDUCTION INDIRECT EN COUCHE MINCE ET DISPOSITIF A CET EFFET**
VERFAHREN UND VORRICHTUNG ZUR INDIREKTEN AUFTRAGUNG EINER DÜNNEN SCHICHT
METHOD FOR INDIRECT THIN-LAYER COATING AND DEVICE THEREFOR

(43) Date de publication de la demande: 17.09.2003
(73) Titulaire: Tarkett Sommer S.A., 92748 Nanterre Cedex (FR)
(72) Inventeur: DAO VIET, Dung, B-4920 Aywaille (BE); HOUBA, Gabriel, 9676 Noertrange (LU); SIMON, Jean-Yves, B-6810 Chiny (BE)
(74) Mandataire: Van Malderen, Michel
(86) Numéro de dépôt international: PCT/BE2000/000156
(87) Numéro de publication internationale: WO 2002/051556

(56) Documents cités:
- EP-A- 0 550 918
- WO-A-91/15306
- WO-A-94/27738
- US-A- 2 326 429

## Description

### Objet de l'invention

La présente invention concerne un procédé amélioré d'enduction 'indirecte d'une couche mince et uniforme sur une grande largeur, c'est-à-dire une enduction dans laquelle la matière, de manière classique, est appliquée en couche mince sur un support qui défile face à un cylindre, lequel transfère en continu la matière d'enduction sur un support.

L'invention concerne également un dispositif amélioré d'enduction pour des supports de l'ordre de 4m de large.

### Arrière-plan technologique

En principe, on réalise une enduction sur support en une matière souple qui circule sous forme d'une bande continue au-dessus d'un cylindre applicateur. Ce cylindre applicateur (appelé également cylindre doseur) soit est en contact avec un autre cylindre dit de transfert (ou rouleau de trempage) qui est immergé en partie dans un bac ou réservoir contenant la composition d'enduction, soit est plus généralement directement immergé en partie dans un tel bac ou réservoir.

Un ou plusieurs contre-cylindres sont prévus au-dessus du support en exerçant un effet de pinçage (nip).

Différentes formes d'exécution d'installation d'enduction sont décrites dans l'ouvrage Kunststoff Maschinen Führer 3. Ausgabe, Carl Hanser Verlag-München 1992.

Les dispositifs de ce type sont largement utilisés, notamment dans la production de divers revêtements de sols et de murs.

En vue d'accroître la résistance à l'abrasion et à l'usure en service de tels revêtements de sols et de murs, il est courant de leur appliquer par enduction une couche finale très fine de vernis, notamment du type polyuréthanne, qui est pourvue de différentes charges destinées a en améliorer les propriétés, notamment pour leur conférer une bonne résistance à l'usure.

Des compositions convenant à cet usage ont été décrites dans la demande de brevet européen 0 087 0129.4 du 15 juin 2000 au nom de la Demanderesse.

La composition de ces vernis, qui ont généralement un caractère abrasif prononcé constitue un problème qui n'a jamais été résolu dans l'art antérieur.

Pour régulariser et enlever l'excédant de la composition d'enduction du cylindre applicateur à sa sortie du bac de trempage, il est habituel de prévoir une racle ou docteur-doseur qui égalise la matière avant son contact avec le support qui doit être enduit.

On observe cependant une usure très rapide (jusqu'à un centimètre par heure) de la racle, même si celle-ci est réalisée en acier inoxydable, par un effet provoqué par la charge sur la racle.

Ceci entraîne des coûts de remplacement importants et la nécessité de procéder à des réglages réguliers pour obtenir un bon fonctionnement du dispositif.

Le document WO91/15306 propose l'utilisation d'un cylindre égalisateur en contact avec le cylindre doseur. Ce cylindre possède une vitesse tangentielle différentielle par rapport au cylindre doseur qui permet d'éliminer le surplus de matière sur le cylindre doseur par l'intermédiaire d'un cylindre de transfert lisse présentant une dureté Shore A de 60. Ce système ne permet pas d'appliquer des vernis abrasifs en couches minces.

D'autres auteurs proposent notamment dans le document EP-A 0550918 A des rainures hélicoïdes gravées sur les cylindres de transfert permettant un mélange de plusieurs composants et une meilleure répartition de l'enduit. La profondeur des rainures joue un rôle très important et doit toujours être optimalisée et adaptée en fonction des enduits utilisés. Dans le cadre de ce document, les rainures sont relativement profondes pour conserver leur fonction melangeuse.

### Buts de l'invention

L'invention vise à éviter les inconvénients des techniques utilisées jusqu'à présent et a pour but d'assurer à la sortie du bac contenant cette composition, une égalisation adéquate de la composition d'enduction prélevée par le cylindre applicateur.

### Eléments caractéristiques de l'invention

Selon le procédé d'enduction indirecte d'une couche mince de l'invention, on utilise classiquement un cylindre applicateur recevant la composition d'enduction contenue dans un bac ou réservoir dans lequel le cylindre applicateur est partiellement immergé. Selon la caractéristique de l'invention, à la sortie dudit bac ou réservoir, la partie émergente du cylindre applicateur, en vue de l'égalisation de la composition d'enduction, est en contact avec un cylindre égalisateur pourvu d'un revêtement d'une matière élastomère, tournant ou non dans le même sens de rotation que le cylindre applicateur et dont la vitesse périphérique de rotation est différente de celle du cylindre applicateur.

L'installation utilisée est constituée de manière classique par un bac de trempage, un cylindre applicateur immergé en partie dans ce bac et un cylindre égalisateur de la composition d'enduction pour le support à enduire qui est en contact avec la partie émergente du cylindre applicateur.

Contrairement aux installations classiques cependant, celle de l'invention ne comporte pas de racle ou docteur d'égalisation agissant sur la matière amenée par le cylindre applicateur, mais implique l'usage d'un cylindre égalisateur pourvu d'un revêtement d'une matière élastomère, tournant ou non dans le même sens de rotation que le cylindre applicateur et dont la vitesse périphérique de rotation est différente de celle du cylindre applicateur.

Le revêtement élastomère choisi pour le cylindre égalisateur présente une dureté suffisante pour provoquer un effet d'égalisation et de lissage. Il s'agit d'une matière de type caoutchouc présentant une dureté Shore de l'ordre de 45 à 80, de préférence de l'ordre de 65 à 70 unités Shore. On choisit bien entendu une matière non-adhérente pour la composition d'enduction.

Même dans le cas d'une composition comportant des charges fortement abrasives, on n'observe pas d'effet d'usure marquée pour des durées de fonctionnement importantes du cylindre égalisateur.

Les cylindres applicateurs utilisés sont classiquement des cylindres gravés, du type cylindres d'héliogravure, notamment des cylindres comportant des gravures du type pyramide, pyramide tronquée, conique ou des lignes de gravures hélicoïdales destinées à retenir la composition d'enduction prélevée lors du passage dans le bac de trempage.

Le volume déposé sur le support correspond généralement de 10 à 100 ml/m² d'une composition (humide) d'une densité de 1. En pratique, la densité est comprises entre 0.8 et 1.5.

Par couche mince, on entend un film d'enduction de l'ordre de quelques microns à 120 microns et plus particulièrement de l'ordre de 5 µm et 70 µm (épaisseur du film de matière d'enduction sec et éventuellement réticulée réalisé sur le support).

Classiquement, la vitesse périphérique (linéaire) du cylindre applicateur est de l'ordre de 20 à 40 m/mn. Le rapport des vitesses périphériques du cylindre égalisateur et du cylindre applicateur est réalisé par un réglage de la vitesse de rotation (tours par mn) du cylindre égalisateur, en tenant compte des diamètres respectifs des cylindres et, bien entendu, des sens de rotation.

Le choix de ces vitesses relativés est essentiellement dicté par des considérations de viscosité de la composition d'enduction.

L'installation comporte bien entendu les équipements auxiliaires habituels tels que rouleaux de détour ou rouleaux embareurs, dispositifs de séchage et/ou de réticulation UV ou autres, dérouleurs du support et enrouleurs pour le support enduit, régulateur du niveau de bac de trempage, dispositif de réglage de l'écartement des cylindres, et mécanismes d'entraînement et de découpe, etc.

L'invention sera décrite plus en détail en référence à une forme d'exécution préférée au regard du dessin annexé.

### Brève description du dessin

La figure annexée représente schématiquement une vue d'une installation selon l'invention. Le sens de rotation des différents cylindres et rouleaux y est indiqué schématiquement par des flèches.

### Description d'une forme d'exécution préférée de l'invention

Un bac de trempage 1 contenant une composition d'enduction 3 maintenue à niveau par un équipement adéquat, reçoit un cylindre applicateur 5.

Celui-ci est en partie immergé dans le bac et alimente la composition d'enduction vers un support 9 devant recevoir l'enduction et est représenté conventionnellement en traits interrompus. Celui-ci provient d'une alimentation et passe successivement par un premier rouleau de guidage 11 et passe entre le cylindre applicateur 5 recouvert de la composition d'enduction et un ou plusieurs contre-cylindres 15 et 17 et, finalement, est entraîné par ce cylindre vers un deuxième rouleau de guidage 13, après avoir été enduit au passage par le contact du cylindre 5.

Il subit ensuite des traitements habituels (séchage, réticulation, etc.) avant d'être enroulé.

Selon l'invention, l'égalisateur de la matière prélevée et entraînée par le cylindre applicateur 5 est réalisé à l'aide d'un cylindre égalisateur 19 recouvert d'une enveloppe d'une matière élastomère 21. Ce cylindre égalisation 19 tourne dans un sens de rotation qui est, en l'occurrence, le même que celui du cylindre applicateur 5. Sa vitesse de rotation périphérique peut être de l'ordre de la moitié à un huitième de celle du cylindre applicateur 5.

La vitesse spécifique choisie est telle qu'on assure une bonne égalisation de la couche de composition d'enduction par un effet de lissage. Le rapport de vitesse linéaire (périphérique) des cylindres 5 et 19 qui est choisi dépend cependant essentiellement de la viscosité de cette composition d'enduction et, dans une certaine mesure, de la dureté de l'enveloppe de matière élastomère. L'effet égalisateur, contrairement à ce qui est observé lors de l'utilisation d'une racle, n'entraîne que très peu d'usure des cylindres, probablement à cause de l'effet rhéologique résultant du différentiel de vitesse linéaire périphérique entre les cylindres 5 et 19 et ceci, malgré la présence de charges abrasives dans la composition d'enduction. Un dispositif adéquat (non représenté) peut être prévu pour permettre le réglage de l'écartement entre le cylindre applicateur 5 et le cylindre égalisateur 19.

Cet effet égalisateur avec très peu d'usure est particulièrement marqué dans le cas de gravures en lignes hélicoïdales (non représentées) du cylindre applicateur 5.

Bien qu'on ait décrit une forme d'exécution préférée de l'invention, il doit être bien entendu que de nombreuses modifications tant au niveau opératoire qu'au niveau de l'équipement sont possibles. L'installation est applicable notamment à l'enduction d'éléments rigides du type lamelles transportées par un ruban de transport. Les réglages, notamment pour ce qui concerne l'espacement et les éventuels effets de pinçage entre le cylindre applicateur 5 et le ou les contre-cylindres 15 et 17, seront facilement exécutés par les spécialistes, éventuellement sur base d'essais préalables de réglage. Il en est de même pour l'espacement maintenu entre le cylindre applicateur 5 et le cylindre égalisateur 19, et pour le choix de rotation et la différence de vitesse périphérique de ces cylindres.

## Revendications

1. Procédé d'enduction indirecte d'une couche mince sur des supports de grande largeur à l'aide d'un cylindre applicateur gravé, (5) comportant des lignes de rainures hélicoïdales, et destiné à recevoir la composition d'enduction (3), immergé en partie dans un bac ou réservoir (1) contenant ladite composition d'enduction, **caractérisé en ce que**
- ladite couche mince résultant du procédé d'enduction a une épaisseur uniforme à l'état sec sur ledit support entre 5 et 70 µm,
- la largeur dudit support est de l'ordre de 4 m,
- ladite composition d'enduction (3) possède un caractère abrasif, et **en ce**
- **qu'**à la sortie dudit bac ou réservoir (1), la partie émergente du cylindre applicateur (5), en vue de l'égalisation de la composition d'enduction, est en contact avec un cylindre égalisateur (19) pourvu d'un revêtement d'une matière élastomère (21), tournant ou non dans le même sens de rotation que le cylindre applicateur (5) et dont la vitesse périphérique de rotation est différente de celle du cylindre applicateur (5) .

2. Procédé d'enduction indirecte d'une couche mince selon la revendication 1, **caractérisé en ce que** la quantité de ladite composition d'enduction abrasive humide sur ledit support de grande largeur est comprise entre 10 et 100 ml/m².

3. Installation pour la mise en oeuvre du procédé de la revendication 1, comportant un bac de trempage (1), un cylindre applicateur gravé (5) comportant des lignes de rainures hélicoïdales immergé en partie dans le bac (1) contenant la composition d'enduction pour le support (9) à enduire, **caractérisée en ce que** l'installation comporte un cylindre égalisateur (19) pourvu d'un revêtement d'une matière élastomère (21) tournant ou non dans le même sens de rotation que le cylindre applicateur (5) et dont la vitesse de rotation périphérique est différente de celle du cylindre applicateur (5).

4. Installation selon la revendication 3, **caractérisée en ce que** le revêtement élastomère (21) pour le cylindre égalisateur (19) présente une dureté suffisante pour provoquer un effet d'égalisation et de lissage.

5. Installation selon la revendication 4, **caractérisée en ce que** le revêtement élastomère (21) est réalisé en une matière du type caoutchouc présentant une dureté Shore entre 45 et 80 unités Shore.

6. Installation selon la revendication 5, **caractérisée en ce que** le revêtement élastomère (21) est réalisé en une matière du type caoutchouc présentant une dureté Shore entre 65 et 70 unités Shore.

7. Installation selon l'une quelconque des revendications 4 à 6, **caractérisée en ce que** le revêtement élastomère (21) est réalisé en une matière non adhérente pour la composition d'enduction.

8. Utilisation du procédé selon la revendication 1 ou 2 ou de l'installation selon l'une quelconque des revendications 3 à 7 pour l'enduction de supports de grandes largeurs, typiquement de l'ordre de 4m dans le cas de produits de revêtement de sols synthétiques comprenant du PVC.

## Claims

1. Method for the indirect coating of a thin layer on a wide base by means of an engraved applicator cylinder (5) with helical grooves and intended to take the coating material (3), partly immersed in a tank or reservoir (1) comprising said coating material, **characterised in that**:
- said thin layer resulting from the coating method has an even thickness in its dry state on said base of between 5 and 70 µm,
- the width of said base is of the order of 4m,
- said coating material (3) is of an abrasive nature, and by the fact that
- when it comes out of the tank or reservoir (1), the emerging part of the applicator cylinder (5), so as to even out the coating material, is in contact with an evening-out cylinder (19) provided with a coating of elastomer material (21), turning or not turning in the same direction of rotation as the applicator cylinder (5) and whose peripheral rotation speed is different to that of the applicator cylinder (5).

2. Method of indirect coating of a thin layer as in Claim 1, **characterised in that** the quantity of said moist abrasive coating material on said wide base is between 10 and 100ml/m².

3. Installation for the implementation of the method in Claim 1, comprising a soaking tank (1), an engraved applicator cylinder (5) with helical grooves immersed in part in the tank (1) comprising the coating material for the base (9), **characterised in that** the installation comprises an evening-out cylinder (19) provided with a coating of elastomer material (21) turning or not turning in the same direction of rotation as the applicator cylinder (5) and whose peripheral rotation speed is different to that of the applicator cylinder (5).

4. Installation as in Claim 3, **characterised in that** the elastomer coating (21) for the evening-out cylinder (19) is hard enough to spread out the material evenly and smoothly.

5. Installation as in Claim 4, **characterised in that** the elastomer coating (21) is made of a rubber-like material with a Shore hardness of between 45 and 80 Shore units.

6. Installation as in Claim 5, **characterised in that** the elastomer coating (21) is made of a rubber-like material with a Shore hardness of between 65 and 70 Shore units.

7. Installation as in any of Claims 4 to 6, **characterised in that** the elastomer coating (21) is made of a material that does not adhere to the coating material for the base.

8. Use of the method as in Claim 1 or Claim 2 or of the installation as in any of Claims 3 to 7 for coating wide bases, typically of the order of 4m in the case of products for coating synthetic surfaces containing PVC.

## Patentansprüche

1. Verfahren zum indirekten Auftragen einer dünnen Schicht auf Träger großer Breite mit Hilfe einer gravierten Auftragswalze, (5) die spiralförmige Nuten aufweist und dazu dient, die Beschichtungszusammensetzung (3) aufzunehmen, und die teilweise in eine Wanne oder einen Behälter (1) eintaucht, der die besagte Beschichtungszusammensetzung enthält, **dadurch gekennzeichnet, dass**
- die besagte dünne Schicht, die in dem Auftragsverfahren aufgebracht wird, in trockenem Zustand auf dem besagten Träger eine einheitliche Dicke zwischen 5 und 70 µm aufweist,
- die Breite des besagten Trägers etwa 4 m beträgt,
- die besagte Beschichtungszusammensetzung (3) Abriebeigenschaften aufweist und
- der am Ausgang der besagten Wanne oder des Behälters austretende Teil der Auftragswalze (5) zwecks gleichmäßiger Verteilung der Beschichtungszusammensetzung in Kontakt mit einer Verteilerwalze (19) ist, die mit einem Elastomerüberzug (21) versehen ist und sich in der gleichen Richtung wie die Auftragswalze (5) dreht oder nicht, und deren Umfangsdrehzahl von der der Auftragswalze (5) verschieden ist.

2. Verfahren zum indirekten Auftragen einer dünnen Schicht gemäß Anspruch 1, **dadurch gekennzeichnet, dass** die Auftragsmenge der besagten abrasiven Beschichtungszusammensetzung in feuchtem Zustand auf dem besagten Träger großer Breite zwischen 10 und 100 ml/m2 beträgt.

3. Anlage für die Anwendung des Verfahrens nach Anspruch 1, die eine Tauchwanne (1) und eine gravierte Auftragswalze (5) mit spiralförmigen Nuten umfasst, die teilweise in die Wanne (1) eintaucht, die die Beschichtungszusammensetzung für den zu beschichtenden Träger (9) enthält, **dadurch gekennzeichnet, dass** die Anlage eine Verteilerwalze (19) umfasst, die mit einem Elastomerüberzug (21) versehen ist und sich in der gleichen Richtung wie die Auftragswalze (5) dreht oder nicht, und deren Umfangsdrehzahl von der der Auftragswalze (5) verschieden ist.

4. Anlage nach Anspruch 3, **dadurch gekennzeichnet, dass** der Elastomerüberzug (21) der Verteilerwalze (19) eine ausreichende Härte aufweist, um eine gleichmäßige Verteilung und Glättung zu bewirken.

5. Anlage nach Anspruch 4, **dadurch gekennzeichnet, dass** der Elastomerüberzug (21) aus einem Material vom Typ Gummi besteht, das eine Shore-Härte zwischen 45 und 80 Shore aufweist.

6. Anlage nach Anspruch 5, **dadurch gekennzeichnet, dass** der Elastomerüberzug (21) aus einem Material vom Typ Gummi besteht, das eine Shore-Härte zwischen 65 und 70 Shore aufweist.

7. Anlage nach einem der Ansprüche 4 bis 6, **dadurch gekennzeichnet, dass** der Elastomerüberzug (21) aus einem Material besteht, an dem die Beschichtungszusammensetzung nicht anhaftet.

8. Anwendung des Verfahrens nach einem der Ansprüche 1 oder 2 oder der Anlage nach einem der Ansprüche 3 bis 7 zur Beschichtung von Trägern großer Breite, typischerweise in der Größenordnung von 4 m, für Bodenbelagsprodukte aus Kunststoff, die PVC enthalten.
